# EUROPÄISCHE PATENTSCHRIFT

(11) **EP 1 231 347 B1**
(45) Veröffentlichungstag und Bekanntmachung des Hinweises auf die Patenterteilung: **21.12.2005**
(21) Anmeldenummer: 01128593.9
(22) Anmeldetag: 30.11.2001
(51) Int. Cl.: E05D 7/04

(54) **Fensterladen mit wenigstens zwei Befestigungsbändern**
Window shutter with at least two hinges
Volet pour fenêtre avec au moins deux pentures

(30) Priorität: 10.02.2001 DE 10106218
(43) Veröffentlichungstag der Anmeldung: 14.08.2002
(73) Patentinhaber: Ehret GmbH, 77972 Mahlberg (DE)
(72) Erfinder:
(74) Vertreter: Patent- und Rechtsanwaltssozietät Maucher, Börjes & Kollegen

(56) Entgegenhaltungen:
- CH-A- 690 503
- FR-A- 2 644 505

## Beschreibung

Die Erfindung betrifft einen Fensterladen mit wenigstens zwei Befestigungsbändern zum Einhängen in an einer Gebäudeöffnung vertikal übereinander angeordnete Lagerbolzen oder Kloben, wobei jedes Befestigungsband eine Lagerhülse zum Übergreifen des Kolbens aufweist und wobei jedes Befestigungsband relativ zu dem Fensterladen beziehungsweise zu seiner Befestigungsstelle an einem Rahmenschenkel dieses Fensterladens in zwei rechtwinklig zueinander orientierten Richtungen, insbesondere horizontal und vertikal, verstellbar oder justierbar und festlegbar ist, wobei das jeweilige Befestigungsband ein insbesondere horizontales Langloch hat, das in Gebrauchsstellung von einem Befestigungselement durchsetzt ist, und wobei eine das Befestigungsband außenseitig übergreifende Abdeckung vorgesehen ist, die das Befestigungsband bei einer insbesondere horizontalen Verstellbewegung führt und übergreift und die ihrerseits zusammen mit dem Befestigungsband in Querrichtung - insbesondere vertikal - verstellbar und festlegbar ist, wobei an der Befestigungsstelle für Befestigungsbänder auf der Außenseite des Rahmenschenkels des Fensterladens eine Halteplatte angeordnet ist, an der das Befestigungsband und die Abdeckung jeweils rechtwinklig zueinander verschiebbar geführt und festlegbar sind.

Ein derartiger Fensterladen ist aus FR-A- 2 644 505, Ausführungsbeispiel gemäß Fig. 6 bekannt. Dabei ist eine Abdeckung mit zwei Flanschen vorgesehen, in denen Lochungen für Befestigungsschrauben angeordnet sind, die in Gebrauchsstellung den Langschlitz der winkelförmigen Abdeckplatte durchsetzen und in den entsprechenden Rahmenschenkel eingreifen. Eine dritte Schraube durchsetzt eine Lochung der Abdeckung und einen in dem Befestigungsband angeordneten Langschlitz sowie den quer verlaufenden Langschlitz der winkelförmigen Halteplatte, so dass nach dem Befestigen der Abdeckung nur noch das Befestigungsband in Richtung seines Langschlitzes justiert werden kann.

Aus CH 690 503 A1 ist eine Befestigungsvorrichtung für Bänder an Hohlraumprofilen anderer Gattung bekannt, wobei an dem Hohlraumprofil selbst ein Durchbruch benötigt wird, um ein entsprechendes Führungsteil für das Befestigungsband einsetzen zu können. Eine Befestigung an einem Rahmenschenkel mit Vollprofil ist nicht möglich.

Der Erfindung liegt deshalb die Aufgabe zugrunde, einen Fensterladen der eingangs definierten Art zu schaffen, bei welchem Lochungen oder Ausnehmungen an der Befestigungsstelle der Befestigungsbänder, die über den gesamten Querschnitt des Rahmens reichen, vermieden werden können, wobei die Halteplatte eine Führung für die Abdeckung sein können soll.

Zur Lösung dieser Aufgabe ist der eingangs definierte Fensterladen dadurch gekennzeichnet, dass die Abdeckung an ihrer Unterseite einen umlaufenden, im Bereich des quer verlaufenden Befestigungsbandes unterbrochenen Rand hat, der die Halteplatte über zumindest einen Teil ihrer Dicke übergreift, dass die Abmessung der Halteplatte in vertikaler Richtung des Verlaufes des Rahmenschenkels geringer als die der Abdeckung ist und dass die vertikalen Teile der genannten Ränder der Abdeckung gegenüber der Halteplatte einen Schiebesitz bilden.

In Gebrauchsstellung sind Halteplatte und Abdeckung vertikal orientiert und die vertikalen Ränder der Halteplatte können also eine Führung für die Abdeckung sein. Außerdem wird dadurch die Halteplatte ebenfalls abgedeckt, geschützt und verborgen.

Gleichzeitig bleibt der Vorteil erhalten, Ausnehmungen an dem Rahmenschenkel zu vermeiden, an denen Klemmelemente angreifen und durchgreifen müssten. Es genügt vielmehr, an der Oberfläche des Rahmenschenkels die Halteplatte in beliebiger Weise anzubringen, wobei diese Halteplatte eine Mehrfachfunktion haben kann, indem sie zur Verankerung des Befestigungsbandes aber auch zur Führung der Einstellbewegungen dienen kann. Somit ist es möglich, diese Halteplatte erst an der Baustelle anzubringen und dabei eine bestmögliche Anordnung dieser Halteplatte an die örtlichen Gegebenheiten und Maßverhältnisse durchzuführen. Da diese Halteplatte auf der Oberseite des Rahmens des Fensterladens angeordnet ist, an der das jeweilige Befestigungsband anzubringen ist, kann die parallel dazu verlaufende gegenüberliegende Oberfläche des Rahmens des Fensterladens unversehrt bleiben, was auch das optische Bild verbessert.

Zweckmäßig ist es, wenn die Halteplatte einen Langschlitz mit hinterschnittenen Rändern aufweist, die eine in den Langschlitz eingreifende Mutter oder einen Kopf einer Kopfschraube mit einem Schiebesitz übergreifen, und wenn die Mutter von einer das Abdeckteil und das Langloch des Befestigungsbandes durchsetzende Klemmschraube oder die das Abdeckteil durchsetzende Kopfschraube von einer Mutter beaufschlagt ist. Die hinterschnittenen Ränder der Halteplatte erlauben also zusammen mit einem Schraubelement eine entsprechende Fixierung des Abdeckteiles und damit auch des Befestigungsbandes. Gleichzeitig kann die Mutter beziehungsweise der Kopf der Kopfschraube die Funktion eines Gleitsteines innhalb des mit Hinterschneidungen versehenen Langschlitzes der Halteplatte übernehmen, um eine entsprechende Einstellbewegung in Richtung dieses Langschlitzes vor dem endgültigen Anziehen der Verschraubung zu ermöglichen.

In zweckmäßiger Weise kann in Gebrauchsstellung die Abdeckung bei gelockerter Klemmschraube zusammen mit dem von ihr übergriffenen Befestigungsband und zusammen mit der übergriffenen Mutter oder dem übergriffenen Schraubenkopf in dem Langschlitz der Halteplatte und relativ zu der Halteplatte verschiebbar sein, wobei der Langschlitz in der Halteplatte zweckmäßiger Weise vertikal verläuft. Somit kann das Befestigungsband gegenüber der Halteplatte zusammen mit seiner Abdeckung in der Höhe justiert werden.

Dabei kann die Halteplatte auf dem Rahmenschenkel befestigt, zum Beispiel angenietet, insbesondere mittels Hohlnieten fixiert, oder angeschraubt sein. Zwar wären noch andere Möglichkeiten der Anordnung und auch der Befestigung der Halteplatte denkbar, jedoch ist eine Befestigung mittels Hohlnieten an einem aus Hohlprofilen gebildeten Rahmen eines Klappladens besonders zweckmäßig, da es sich um eine sehr einfache und gleichzeitig effektive Befestigung handelt. Aber auch das Anschrauben kann sowohl bei Hohlprofilen als auch bei Vollprofilen aus Holz oder Kunststoff schnell und effektiv durchgeführt werden.

Die Hinterschneidungen an dem die Halteplatte insbesondere durchsetzenden Langschlitz können an in Montagestellung vertikal verlaufenden parallelen Rändern dieses Langschlitzes angeordnet sein und im Querschnitt eine Schwalbenschwanzform bilden, also von der Außenseite der Halteplatte zu dem Rahmenschenkel des Fensterladens hin schräg von außen nach innen auseinanderlaufende Flächen bilden. Zwar könnte ein solcher Querschnitt schwalbenschwanzförmiger Langschlitz auch eine geringe Höhe haben, als des der Halteplatte entspricht, diese also nicht vollständig durchsetzen, jedoch ergibt sich bei einem die Halteplatte durchsetzenden Langschlitz eine entsprechend größere Führungsfläche an den Hinterschneidungen. Die Schwalbenschwanzform ist dabei besonders effektiv, weil einerseits eine gute Schiebeführung bei andererseits gleichzeitig guter Kraftübertragung beim Anziehen der Schraube ermöglicht wird.

Der Schrägungswinkel der an dem Langschlitz der Halteplatte befindlichen Hinterschneidungen kann jeweils etwa 45° betragen. Dies hat sich bei Schwalbenschwanzführungen gut bewährt und erlaubt bei gelockerter Klemmschraube eine leichtgängige Verschiebung, beim Anziehen der Klemmschraube aber auch eine gute Kraftübertragung.

Die an der Mutter oder dem Schraubenkopf befindlichen, mit den Schrägflächen der Hinterschneidung zusammenwirkenden Ränder können ihrerseits mit einem Schrägungswinkel versehen sein, der dem Schrägungswinkel der Hinterschneidungen entspricht, so dass sie im wesentlichen flächig daran anliegen. Dies ergibt vor allem beim Anziehen der Klemmschraube selbst bei hoher Klemmkraft eine relativ geringe, verteilte Flächenpressung.

Die Mutter oder der Schraubenkopf können im Bereich des Langschlitzes der Halteplatte einen trapezförmigen Querschnitt haben, an dem ein zum Beispiel etwa quaderförmiger Überstand vorgesehen ist, der in das mit dem Befestigungsband angeordnete Langloch ragt. Dadurch erhält die Mutter eine derart große axiale Länge, dass sie entsprechend viele Gewindegänge aufnehmen kann.

Die axiale Dicke der Mutter oder des Schraubenkopfes kann dabei etwa der Summe der Dicken der Halteplatte und des Befestigungsbands entsprechen, um insbesondere bei einer Mutter möglichst viele Gewindegänge anbringen zu können.

Eine Weiterbildung kann dabei darin bestehen, dass die Abmessung des Überstandes der Mutter oder des Schraubenkopfes etwa der Breite des Langlochs in dem Befestigungsband entspricht und das Befestigungsband bei einer horizontalen Einstellbewegung zumindest teilweise mitführt. Dadurch erhält der Überstand insbesondere bei einer Mutter eine Doppelfunktion, in dem er die Zahl der Gewindegänge vergrößert und dazu beiträgt, eine Führung für das Befestigungsband zu bilden, dass außerdem von der Abdeckung geführt werden kann.

Günstig ist es, wenn der unterbrochene Rand die Halteplatte über deren gesamte Dicke übergreift. Entsprechend gut ist die Führung der Abdeckung an der Halteplatte und entsprechend gut ist diese abgedeckt und geschützt.

Die in Gebrauchsstellung horizontalen Ränder der Abdeckung können gegenüber den ihnen jeweils zugewandten Stirnseiten der Halteplatte - die also parallel zu diesen horizontalen Rändern verlaufen, einen Anschlag bilden und die größtmögliche Verstellbewegung der Abdeckung gegenüber der Halteplatte begrenzen. Die Abdeckung hat also in vertikaler Richtung eine größere Abmessung als die Halteplatte, so dass eine Verschiebung der Abdeckung bei noch nicht angezogener oder gelockerter Klemmschraube um diesen Betrag möglich ist, um den die Abdeckung in vertikaler Richtung größer als die Halteplatte bemessen ist. Entsprechend große Nachstell- oder Justierbewegungen sind möglich.

Die Halteplatte und/oder das Befestigungsband können aus Aluminium oder einer Aluminiumlegierung bestehen. Dadurch haben sie ein relativ geringes Gewicht und sind unempfindlich gegen Wind und Wetter und damit eventuell ein hergehenden Korrosionsgefahren.

Die Abdeckung kann ein Spritzguß- oder Zinkdruckgußteil sein, an dem die umlaufenden Ränder und/oder Aussparungen zum Übergreifen und Führen des Befestigungsbands angeformt sein können. Somit ist die Herstellung dieses Abdeckteils entsprechend einfach, preiswert und dennoch präzise.

Die Klemm- oder Befestigungsschraube kann aus korrosionsbeständigem Edelstahl bestehen. Somit hat sie eine hohe Festigkeit, ist aber dennoch korrosionsfest.

Insgesamt ergibt sich bei Kombination einzelner oder mehrere der vorbeschriebenen Merkmale und Maßnahmen ein Fensterladen mit einem Befestigungsband, welches in zwei Richtungen justiert und fixiert werden kann, ohne das der Fensterladen an der Befestigungsstelle durchgehend gelocht oder mit einer durchgehenden Ausnehmung versehen sein muß. Vielmehr kann der Fensterladen auch im Bereich des Befestigungsbandes weitestgehend intakt und "unverletzt" bleiben, da die Einstellbarkeit und die Befestigung des Bandes an eine an dem Fensterladen angeordnete Halteplatte auf die Oberfläche des Fensterladens verlegt ist. Dies ermöglicht auch einen nachträglichen Anbau dieses Befestigungsbandes beziehungsweise des gesamten Beschlages an der Baustelle, so daß eine erste grobe Anpassung an örtliche Maßverhältnisse möglich ist.

Nachstehend ist ein Ausführungsbeispiel der Erfindung anhand der Zeichnung näher beschrieben. Es zeigt in zum Teil schematisierter Darstellung:
- Fig.1: In perspektivischer Darstellung einen erfindungsgemäßen Fensterladen, der mit Hilfe zweier Scharniere auf und zu schwenkbar ist, wobei zu den Scharnieren jeweils ein Befestigungsband gehört, welches eine relative Verstellbewegung in horizontaler und in vertikaler Richtung und damit eine Justierung des Fensterladens relativ zu der zugehörigen Fenster- oder Türöffnung erlaubt,
- Fig.2: in schaubildlicher und vergrößerter Darstellung ein Befestigungsband mit Abdeckung, welches an einem Rahmen des Klappladens befestigt ist, wobei durch Doppelpfeile die relativen Einstellbewegungsmöglichkeiten angedeutet sind,
- Fig.3: eine Explosionsdarstellung der Befestigung eines Befestigungsbandes an dem Rahmen des Fensterladens mit Hilfe einer unmittelbar auf der Oberfläche des Klappladens oder seines Rahmens anbringbaren Halteplatte, die einen Langschlitz in vertikaler Richtung hat, während das Befestigungsband ein horizontales Langloch aufweist und von der Abdeckung übergriffen wird, in welche eine Befestigungsschraube einsetzbar ist und in Gebrauchsstellung eingreift, die mit einer an der Befestigungsplatte von Hinterschneidungen verschieblich gehaltenen Mutter nach dem montieren zusammenwirkt,
- Fig.4: einen Querschnitt durch einen Rahmenschenkel des Fensterladens im Bereich der Befestigung des Befestigungsbandes mit einem Querschnitt durch die Halteplatte, die von Hinterschneidungen übergriffene Mutter, die damit zusammenwirkende Klemmschraube und die Abdeckung, wobei das Befestigungsband über der Halteplatte und unter der Abdeckung verläuft und die Befestigungsschraube und einen Überstand der Mutter mit ihrem Langloch umgreift, sowie
- Fig.5: einen Längsschnitt im Bereich des Befestigungsbandes und seiner Halterung an der Halteplatte und unter der Abdeckung.

Ein im ganzen mit 1 bezeichneter Fensterladen ist also um zwei Scharniere 2 mit vertikaler Achse auf- und zuschwenkbarer Klappladen ausgebildet.

Dieser Fensterladen 1 weist zwei zu seinen Scharnieren 2 gehörende Befestigungsbänder 3 zum Einhängen in an einer Gebäudeöffnung 4 vertikal übereinander angeordnete Lagerbolzen oder Kloben 5 auf, wobei jedes Befestigungsband 3 eine Lagerhülse 6 zum Übergreifen des Klobens hat und wobei ferner jedes Befestigungsband 3 in noch zu beschreibender Weise relativ zu dem Fensterladen 1 beziehungsweise zu seiner Befestigungsstelle an einem Rahmenschenkel 7 dieses Fensterladens 1 in zwei rechtwinklig zueinander orientierten Richtungen, im Ausführungsbeispiel horizontal und vertikal, verstellbar oder justierbar und festlegbar ist.

Vor allem in Fig. 3, aber auch in Fig. 4 erkennt man, daß das jeweilige Befestigungsband 3 ein in Gebrauchsstellung horizontales Langloch 8 hat, das von einem noch zu erläuternden Befestigungselement durchsetzt ist. Ferner erkennt man in allen Figuren, daß eine das Befestigungsband 3 außenseitig übergreifende Abdeckung 9 vorgesehen ist, die das Befestigungsband 3 bei einer horizontalen Verstellbewegung führt und es generell übergreift und die ihrerseits zusammen mit dem Befestigungsband 3 in Querrichtung, also in Gebrauchsstellung vertikal, verstellbar und festlegbar ist, so daß also eine horizontale und eine vertikale Verstellbewegung möglich sind.

Anhand der Fig. 3 bis 5 ist zu erkennen, daß an der Befestigungsstelle für die Befestigungsbänder 3 auf der Außenseite des Rahmenschenkels 7 des Fensterladens 1 eine Halteplatte 10 angeordnet ist, an der das Befestigungsband 3 und die Abdeckung 9 anbringbar und festlegbar sind und zwar in der Weise, daß sie vor dem endgültigen Fixieren rechtwinklig zueinander verschiebbar geführt sind, um die erwähnten Einstellbewegungen durchführen zu können.

Vor allem in Fig. 3, aber auch in den Fig. 4 und 5 ist dargestellt, daß die Halteplatte 10 einen Langschlitz 11 aufweist, der gemäß Fig. 4 hinterschnittene Ränder 12 hat, die in seiner Längserstreckungsrichtung parallel zueinander angeordnet sind und eine in diesen Langschlitz 11 eingreifende Mutter 13 mit einem Schiebesitz übergreifen. Diese Mutter 13 wird gemäß Fig. 2 bis 5 und insbesondere gemäß Fig. 4 von einer das Abdeckteil oder die Abdeckung 9 an einer Öffnung 14 und den Langschlitz 11 des Befestigungsbandes 3 durchsetzenden Klemmschraube 15 beaufschlagt beziehungsweise wirkt sie damit in dem Sinne zusammen, daß die Abdeckung 9 und das Befestigungsband 3 gegen die Halteplatte 10 gedrückt werden, wenn die Klemmschraube 15 gegenüber der Mutter 13 angezogen wird. Auf diese Weise kann also das Befestigungsband 3 mit seiner Lagerhülse 6 auf der Außenseite des Rahmenschenkels 7 befestigt werden, ohne das dieser Rahmenschenkel 7 über seinen gesamten Querschnitt durchbrochen werden muß. Die dieser Befestigung gegenüberliegende Oberfläche 16 des Rahmenschenkels 7 bleibt gemäß Fig. 4 und 5 völlig unverändert und in jedem Falle ohne Lochung oder Ausnehmung.

In Fig.2 ist durch den Doppelpfeil Pf 1 angedeutet, daß die Abdeckung 9 in Gebrauchsstellung bei noch lockerer oder gelockerter Klemmschraube 15 zusammen mit dem von ihr übergriffenen Befestigungsband 3 und zusammen mit der übergriffenen Mutter 13 in dem Langschlitz 11 der Halteplatte 10 und relativ zu der Halteplatte 10 verschiebbar ist, wobei der Langschlitz 11 in Gebrauchsstellung vertikal verläuft. Gleichzeitig ist das Befestigungsband 3 mit der Lagerhülse 6 gemäß dem Doppelpfeil Pf 2 aufgrund des in diesem Befestigungsband 3 befindlichen Langloches 8 relativ zu der Abdeckung 9 und der Befestigungs- oder Klemmschraube 15 verschiebbar, so daß eine bestmögliche Justierung und Anpassung der Lagerhülse 6 an die Kloben 5 möglich ist.

Es sei an dieser Stelle erwähnt, daß die Klemmschraube 15 auch gewissermaßen umgekehrt ausgebildet sein könnte, in dem ein Schraubenkopf von den hinterschnittenen Rändern 12 übergriffen wird, von dem ein Gewindebolzen hochsteht, der dann an der Oberseite der Abdeckung 9 von einer entsprechenden Mutter erfaßt werden kann.

Insbesondere in Fig. 3 ist dargestellt, daß die Halteplatte 10 auf dem Rahmenschenkel 7 mittels Hohlnieten 17 befestigt sein kann. Es ist aber auch möglich, sie beispielsweise mit selbstschneidenden Schrauben anzuschrauben, was vor allem dann zweckmäßig ist, wenn der Rahmenschenkel 7 ein Vollprofil zum Beispiel aus Holz oder Kunststoff ist. Ein Anschrauben ist aber auch dann möglich, wenn der Rahmenschenkel 7, wie im Ausführungsbeispiel, ein Hohlprofil ist.

Die schon erwähnten Hinterschneidungen an dem die Halteplatte 10 durchsetzenden Langschlitz 11, die in Montagestellung an vertikal verlaufenden parallelen Rändern 12 dieses Langschlitzes 11 angeordnet sind, bilden gemäß Fig. 4 im Querschnitt eine Schwalbenschwanzform, daß heißt die Ränder 12 verlaufen im Querschnitt gesehen von der Außenseite der Halteplatte 10 zu dem Rahmenschenkel 7 hin schräg von außen nach innen auseinander und bilden entsprechende Schrägflächen. Der Schrägungswinkel beträgt dabei im Ausführungsbeispiel jeweils etwa 45°.

Um die Mutter 13 damit gut übergreifen zu können, hat auch diese mit diesen Schrägflächen der Hinterschneidung zusammenwirkende Ränder 13a, deren Schrägungswinkel dem der Hinterschneidungen entspricht, so daß sich in Gebrauchsstellung gemäß Fig. 4 eine flächige Anlage der schrägen Ränder 12 des Langschlitzes 11 an diesen Rändern 13a der Mutter 13 ergibt. Dies erlaubt eine gute Einleitung der von der Klemmschraube 15 ausgehenden Haltekraft in die Halteplatte 9.

Dabei verdeutlichen die Fig. 3 und 4, daß die Mutter 13 einen trapezförmigen Querschnitt hat, an welchem ein etwa quaderförmiger Überstand 13b vorgesehen ist, der in das in dem Befestigungsband 3 angeordnete Langloch 8 ragt, wobei die Abmessung dieses Überstandes 13b der Breite dieses Langloches 8 entspricht, so daß die Mutter 13 mit diesem Überstand 13b auch das Befestigungsband 3 bei dessen Einstellbewegung mitführt. Außerdem wird dadurch aber auch das Befestigungsband 3 in seiner einmal eingestellten Lage besser justiert, als wenn dies mit Spiel gegenüber der Klemmschraube 15 erfolgen würde, und die Mutter 13 wird beim Eindrehen oder Lösen der Klemmschraube 15 daran gehindert, sich mitzudrehen.

In Fig. 4 erkennt man, daß die axiale Dicke der Mutter 13 etwa der Summe der Dicken der Halteplatte 9 und des Befestigungsbandes 3 entspricht, so daß also die Mutter 13 bis unmittelbar unter die Abdeckung 9 reicht. Dadurch wird der unter der Abdeckung 9 bis zur Oberfläche des Rahmenschenkels 7 vorhandene Zwischenraum bestmöglich dafür ausgenutzt, an der Mutter 13 ein möglichst vielgängiges oder langes Gewinde für die Klemmschraube 15 vorzusehen.

Gemäß den Fig. 4 und 5 hat die Abdeckung 9 an ihrer Unterseite einen umlaufenden, im Bereich des querverlaufenden Befestigungsbandes 3 unterbrochenen Rand 18, der die Halteplatte 10 über zumindest einen Teil ihrer Dicke, im Ausführungsbeispiel über die gesamte Dicke, übergreift. Somit deckt sie die gesamte Befestigung des Befestigungsbandes 3 ab. In vertikaler Richtung, also in Richtung des Verlaufes des Rahmenschenkels 7 und des Doppelpfeiles Pf 1 ist dabei gemäß Fig. 5 die Abmessung der Halteplatte 10 geringer als die der Abdeckung 9 und die in Gebrauchsstellung vertikal verlaufenden Ränder 18 der Abdeckung 9 haben gegenüber der Halteplatte 10 einen Schiebesitz, so daß sich bei einer Einstellbewegung gemäß dem Pfeil Pf 1 eine präzise Führung gegenüber der fixierten Halteplatte 10 ergibt, die aber zusätzlich noch durch die formschlüssig in den Langschlitz 11 der Halteplatte 10 eingreifende Mutter 13 unterstützt wird.

Die in Gebrauchsstellung horizontalen Ränder 18a der Abdeckung 9 bilden gegenüber den ihnen jeweils zugewandten Stirnseiten 10a der Halteplatte 10 einen Anschlag, begrenzen also die größtmögliche Verstellbewegung der Abdeckung 9 gegenüber der Halteplatte 10 in Richtung des Doppelpfeiles Pf 1. In Fig. 5 erkennt man, daß der mögliche Verstellweg relativ groß ist und in jedem Falle ausreichend, auch größere Toleranzen an den Kloben 5 auszugleichen.

Es sei noch erwähnt, daß die Halteplatte 10 und auch das Befestigungsband 3 zweckmäßigerweise aus Aluminium oder einer Aluminiumlegierung bestehen können, so daß sie witterungsunempfindlich sind und ein relativ geringes Gewicht haben. Die Abdeckung 9 kann ein Spritzguß- oder Zinkdruckgußteil sein, so daß die trotz ihrer Ränder 18 und 18a und ihrer Führungsflächen für das Befestigungsband 3 preiswert hergestellt werden kann. Die Mutter 13 und die Klemm- oder Befestigungsschraube 15 können hingegen aus korrosionbeständigem Stahl, insbesondere aus Edelstahl bestehen.

Insgesamt ergibt sich also ein Fensterladen 1, an welchem Befestigungsbänder 3 schnell und präzise befestigt und eingestellt werden können, ohne daß der entsprechende Rahmenschenkel 7 über seinen gesamten Querschnitt durchlocht werden muß.

Der Fensterladen 1 mit wenigstens zwei Befestigungsbändern 3 dient zum Einhängen in an einer Gebäudeöffnung 4 vertikal übereinander angeordnete Lagerbolzen oder Kloben 5, wobei jedes Befestigungsband 3 an seinem außenliegenden freien Ende eine Lagerhülse zum Übergreifen des Kolbens 5 hat. Zum Ausgleich von Maßungenauigkeiten ist dabei jedes Befestigungsband 3 relativ zu dem Fensterladen 1 und seiner Befestigungsstelle an einem Rahmenschenkel 7 in rechtwinklig zueinander orientierten Richtungen gemäß den Pfeilen Pf 1 und Pf 2 horizontal und vertikal justierbar und in der jeweils eingestellten Position festlegbar. Um dabei den Rahmenschenkel 7 nicht über seinen gesamten Querschnitt mit einer durchgehenden Aussparung versehen zu müssen, ist an der Befestigungsstelle für die Befestigungsbänder 3 auf der entsprechenden Außenseite des Rahmenschenkels 7 des Fensterladens 1 jeweils eine Halteplatte 10 angeordnet, an der das Befestigungsband 3 und die Abdeckung 9 jeweils rechtwinklig zueinander verschiebbar geführt und mittels einer Klemmschraube 15 festlegbar ist, die einen Langschlitz 11 der Halteplatte 10 und ein rechtwinklig dazu orientiertes Langloch an dem Befestigungsband 3 durchsetzt.

## Patentansprüche

1. Fensterladen (1) mit wenigstens zwei Befestigungsbändern (3) zum Einhängen in an einer Gebäudeöffnung (4) vertikal übereinander angeordnete Lagerbolzen oder Kloben (5), wobei jedes Befestigungsband (3) eine Lagerhülse (6) zum Übergreifen des Klobens (5) aufweist und wobei jedes Befestigungsband (3) relativ zu dem Fensterladen (1) beziehungsweise zu seiner Befestigungsstelle an einem Rahmenschenkel (7) dieses Fensterladens (1) in zwei rechtwinkelig zueinander orientierten Richtungen, nämlich horizontal und vertikal, verstellbar oder justierbar und festlegbar ist, wobei das jeweilige Befestigungsband (3) ein horizontales Langloch (8) hat, das in Gebrauchsstellung von einem Befestigungselement durchsetzt ist, und wobei eine das Befestigungsband (3) außenseitig übergreifende Abdeckung (9) vorgesehen ist, die das Befestigungsband (3) bei einer insbesondere horizontalen Verstellbewegung führt und übergreift und die ihrerseits zusammen mit dem Befestigungsband (3) in Querrichtung vertikal verstellbar und festlegbar ist, wobei an der Befestigungsstelle für Befestigungsbänder (3) auf der Außenseite des Rahmenschenkels (7) des Fensterladens (1) eine Halteplatte (10) angeordnet ist, an der das Befestigungsband (3) und die Abdeckung (9) jeweils rechtwinkelig zueinander verschiebbar geführt und festlegbar sind, **dadurch gekennzeichnet, dass** die Abdeckung (9) an ihrer Unterseite einen umlaufenden, im Bereich des querverlaufenden Befestigungsbandes (3) unterbrochenen Rand (18) hat, der die Halteplatte (10) über zumindest einen Teil ihrer Dicke übergreift, dass die Abmessung der Halteplatte (10) in vertikaler Richtung des Verlaufes des Rahmenschenkels (7) geringer als die der Abdeckung (9) ist und dass die vertikalen Teile der genannten Ränder (18) der Abdeckung (9) gegenüber der Halteplatte (10) einen Schiebesitz bilden.

2. Fensterladen nach Anspruch 1, **dadurch gekennzeichnet, dass** die Halteplatte (10) einen Langschlitz (11) mit hinterschnittenen Rändern (12) aufweist, die eine in den Langschlitz (11) eingreifende Mutter (13) oder einen Kopf einer Kopfschraube mit einem Schiebesitz übergreifen, und dass die Mutter (13) von einer die Abdeckung (9) und das Langloch (8) des Befestigungsbandes (3) durchsetzenden Klemmschraube (15) oder die die Abdeckung (9) durchsetzende Kopfschraube von einer Mutter beaufschlagt ist.

3. Fensterladen nach Anspruch 2, **dadurch gekennzeichnet, dass** in Gebrauchsstellung die Abdeckung (9) bei lockerer oder gelockerter Klemmschraube (15) zusammen mit dem von ihr übergriffenen Befestigungsband (3) und zusammen mit der übergriffenen Mutter (13) oder dem übergriffenen Schraubenkopf in dem Langschlitz (11) der Halteplatte (10) und relativ zu der Halteplatte (10) verschiebbar ist.

4. Fensterladen nach Anspruch 3, **dadurch gekennzeichnet, dass** in Gebrauchsstellung der Langschlitz (11) in der Halteplatte (10) in vertikaler Richtung verläuft.

5. Fensterladen nach einem der Ansprüche 1 bis 4, **dadurch gekennzeichnet, dass** die Halteplatte (10) auf dem Rahmenschenkel (7) befestigt, zum Beispiel angenietet, insbesondere mittels Hohlnieten (17) fixiert, oder angeschraubt ist.

6. Fensterladen nach Anspruch 2 **dadurch gekennzeichnet, dass** die Hinterschneidungen an dem die Halteplatte (10) insbesondere durchsetzenden Langschlitz (11) an in Montagestellung vertikal verlaufenden parallelen Rändern (12) dieses Langschlitzes (11) angeordnet sind und im Querschnitt eine Schwalbenschwanzform bilden, also von der Außenseite der Halteplatte (10) zu dem Rahmenschenkel (7) des Fensterladens hin schräg von außen nach innen auseinanderlaufende Flächen bilden.

7. Fensterladen nach Anspruch 6, **dadurch gekennzeichnet, dass** der Schrägungswinkel der an dem Langschlitz (11) in der Halteplatte (10) befindlichen Hinterschneidungen jeweils etwa 45° beträgt.

8. Fensterladen nach Anspruch 6, **dadurch gekennzeichnet, dass** die an der Mutter (13) oder dem Schraubenkopf befindlichen, mit den Schrägflächen der hinterschnittenen Ränder (12) zusammenwirkenden Ränder (13a) mit einem Schrägungswinkel versehen sind, der dem Schrägungswinkel der Hinterschneidungen entspricht, so dass sie im wesentlichen flächig daran anliegen.

9. Fensterladen nach Anspruch 2, **dadurch gekennzeichnet, dass** die Mutter (13) oder Schraubenkopf im Bereich des Langschlitzes (11) der Halteplatte (10) einen trapezförmigen Querschnitt hat, an dem ein zum Beispiel etwa quaderförmiger Überstand (13b) vorgesehen ist, der in das in dem Befestigungsband (3) angeordnete Langloch (8) ragt.

10. Fensterladen nach Anspruch 2, **dadurch gekennzeichnet, dass** die axiale Dicke der Mutter (13) oder des Schraubenkopfes etwa der Summe der Dicken der Halteplatte und des Befestigungsbands entspricht.

11. Fensterladen nach Anspruch 9, **dadurch gekennzeichnet, dass** die Abmessung des Überstandes (13b) der Mutter (13) oder des Schraubenkopfes etwa Breite des Langlochs (8) in dem Befestigungsband (3) entspricht und das Befestigungsband bei einer horizontalen Einstellbewegung zumindest teilweise mitführt.

12. Fensterladen nach Anspruch 1, **dadurch gekennzeichnet, dass** der unterbrochene Rand (18) die Halteplatte (10) über deren gesamte Dicke übergreift.

13. Fensterladen nach Anspruch 1 oder 12, **dadurch gekennzeichnet, dass** die horizontalen Ränder (18a) der Abdeckung (9) gegenüber den ihnen jeweils zugewandten Stirnseiten (10a) der Halteplatte (10) einen Anschlag bilden und die größtmögliche Verstellbewegung der Abdeckung (9) gegenüber der Halteplatte (10) begrenzen.

14. Fensterladen nach einem der Ansprüche 1 bis 13, **dadurch gekennzeichnet, dass** die Halteplatte (10) und/oder das Befestigungsband (3) aus Aluminium oder einer Aluminiumlegierung bestehen.

15. Fensterladen nach einem der Ansprüche 1 bis 14, **dadurch gekennzeichnet, dass** die Abdeckung (9) ein Spritzguß-oder Zinkdruckgußteil ist, an dem die umlaufenden Ränder (18) und/oder Aussparungen zum Übergreifen und Führen des Befestigungsbands (3) angeformt sind.

16. Fensterladen nach Anspruch 2, **dadurch gekennzeichnet, dass** die Mutter (13) und die Klemm- oder Befestigungsschraube (15) aus korrosionsbeständigem Stahl bestehen.

## Claims

1. Window shutter (1) with at least two hinges (3) for hanging on bearing pins or blocks (5) arranger vertically one above the other at a building opening (4), whereby each hinge (3) comprises a socket (6) for embracing the block (5) and whereby each hinge (3) is orientable or adjustable and lockable in two directions at right-angles to each other, namely horizontal and vertical, with respect to the window shutter (1) and/or its place of attachment on a frame upright (7) of this window shutter (1); the respective hinge (3) has a horizontal slotted hole (8), which in the working position is traversed by a fastening element, and is provided with a cover plate (9) embracing the hinge (3) externally, which guides and embraces the hinge (3) during an - in particular horizontal - adjustment movement and which for its part together with the hinge (3) is vertically adjustable and lockable in the transverse direction; there is at the place of attachment for hinges (3) a retaining plate (10), on which the hinge (3) and the cover plate (9) are adjustably guided and lockable in each case at right-angles to one another, on the exterior of the frame upright (7) of the window shutter (1), **characterized in that** the cover plate (9) on its underside has an encircling edge, interrupted in the vicinity of the transversely aligned hinge (3), which embraces the retaining plate (10) over at least some of its thickness, whereby the dimension of the retaining plate (10) in the vertical direction of the frame upright (7) is less than that of the cover plate (9) and whereby the vertical edges (18) of the cover plate (9) form a sliding fit with respect to the retaining plate (10).

2. Window shutter according to Claim 1, **characterized in that** the retaining plate (10) exhibits an elongate slot (11) with undercut edges (12), which embrace a nut (13) engaging in the elongate slot (11) or a head of a cap bolt having a sliding fit, whereby the nut (13) is held tight by a clamping bolt (15) traversing the cover plate (9) and the slotted hole (8) of the hinge (3), or the cap bolt traversing the cover plate (9) by a nut.

3. Window shutter according to Claim 2, **characterized in that** in the working position the cover plate (9) with loose or loosened clamping bolt (15) together with the hinge (3) covered thereby and together with the nut (13) or the bolt head being embraced can be adjusted in the elongate slot (11) of the retaining plate (10) with respect to the retaining plate (10).

4. Window shutter according to Claim 3, **characterized in that** in the working position the elongates slot (11) of the retaining plate (10) runs in the vertical direction.

5. Window shutter according to any one of Claims 1 to 4, **characterized in that** the retaining plate (10) is joined, for example riveted, in particular by means of hollow rivets (17), fixed or screwed on the frame upright (7).

6. Window shutter according to any one of Claims 1 to 5, **characterized in that** the undercut edges of the elongate slot (11) in particular traversing the retaining plate (10) are located on parallel sides (12) of this elongate slot (11) running vertically in the assembly position and in the cross section form a dovetail shape, that is to say from the exterior of the retaining plate (10) to the frame upright (7) of the window shutter form surfaces running apart diagonally from outside inwards.

7. Window shutter according to Claim 6, **characterized in that** the cant angle of the undercut edges located on the elongate slot (11) of the retaining plate (10) amounts to about 45° in each case.

8. Window shutten according to Claim 6, **characterized in that** the edges (13a) located on the nut (13) or the bolt head, cooperating with the diagonal faces of the undercut edges (12) are provided with a cant angle, which corresponds to the cant angle of the undercut edges, so that they lie substantially evenly against one another.

9. Window shutter according to Claim 8, **characterized in that** the nut (13) or bolt head in the vicinity of the elongate slot (11) of the retaining plate (10) has a trapezoidal cross section, on which is provided a projection (13b), with a roughly cubicalishape for example, that protrudes into the slotted hole (8) located in the hinge (3).

10. Window shutter according to any one of Claims 1 to 9, **characterized in that** the axial thickness of the nut (13) or the bolt head roughly corresponds to the combined thickness of the retaining plate and the hinge.

11. Window shutter according to any one of Claims 1 to 10, **characterized in that** the dimension of the projection (13b) of the nut (13) or the bolt head roughly corresponds to the width of the slotted hole (8) in the hinge (3) and during a horizontal adjusting movement at least partly entrains the hinge.

12. Window shutter according to Claim 1, **characterized in that** the interrupted edge (18) embraces the retaining plate (1) over its entire thickness.

13. Window shutter according to any one of Claims 1 to 12, **characterized in that** the horizontal edges (18a) of the cover plate (9), with respect to the front sides (10a) of the retaining plate (10) in each case facing said horizontal edges (18a), form a stop and with respect to the retaining plate (10) limit the maximum adjusting movement of the cover plate (9).

14. Window shutter according to any one of Claims 1 to 13, **characterized in that** the retaining plate (10) and/or the hinge (3) consist of aluminium or an aluminium alloy.

15. Window shutter according to any one of Claims 1 to 14, **characterized in that** the cover plate (9) is an injection moulding or a die-cast zinc part, whose encircling edges (18) and/or recesses for embracing and guiding the hinge (3) are produced by the moulding process.

16. Window shutter according to any one of Claims 1 to 15, **characterized in that** the nut (13) and the clamping or fastening bolt (15) are made of corrosion resistant steel.

## Revendications

1. Volet (1) pour fenêtre, équipé d'au moins deux pentures de fixation (3) en vue de l'accrochage dans des tourillons ou des gonds (5) agencés en superposition verticale sur une baie (4), sachant que chaque penture de fixation (3) comporte une douille de montage (6) destinée à coiffer le gond (5), et que chaque penture de fixation (3) peut être déplacée, ou ajustée et arrêtée dans deux directions orientées perpendiculairement l'une à l'autre, c'est-à-dire horizontalement et verticalement vis-à-vis du volet (1), respectivement vis-à-vis de sa zone de fixation à une aile d'encadrement (7) de ce volet (1) ; sachant que la penture de fixation (3) considérée présente un trou oblong horizontal (8) traversé par un élément de fixation en position d'utilisation ; et sachant qu'il est prévu un cache (9) qui coiffe extérieurement la penture de fixation (3), guide et recouvre ladite penture de fixation (3) lors d'un mouvement de réglage notamment horizontal et peut être, à son tour, déplacé et arrêté verticalement dans le sens transversal, conjointement à ladite penture de fixation (3), une platine de retenue (10) étant disposée sur la face extérieure de l'aile d'encadrement (7) du volet (1), dans la zone de fixation destinée à des pentures de fixation (3), platine sur laquelle la penture de fixation (3) et le cache (9) sont guidés et peuvent être arrêtés avec faculté respective de coulissement perpendiculaire l'un par rapport à l'autre, **caractérisé par le fait que** le cache (9) possède, à sa face inférieure, un bord périphérique (18) discontinu dans la région de la penture de fixation (3) s'étendant transversalement, ledit bord coiffant la platine de retenue (10) sur au moins une partie de son épaisseur ; **par le fait que** le dimensionnement de la platine de retenue (10) est moindre que celui du cache (9) dans la direction verticale du profil de l'aile d'encadrement (7) ; et **par le fait que** les parties verticales des bords précités (18) du cache (9) forment une assise coulissante vis-à-vis de la platine de retenue (10).

2. Volet selon la revendication 1, **caractérisé par le fait que** la platine de retenue (10) présente une fente longitudinale (11) à bords contre-dépouillés (12) qui coiffent, avec assise coulissante, un écrou (13) pénétrant dans la fente longitudinale (11), ou la tête d'une vis à tête ; et **par le fait que** ledit écrou (13) est sollicité par une vis de serrage (15) traversant le cache (9) et le trou oblong (8) de la penture de fixation (3), ou bien la vis à tête, traversant ledit cache (9), est sollicitée par un écrou.

3. Volet selon la revendication 2, **caractérisé par le fait que**, dans la position d'utilisation, lorsque la vis de serrage (15) est lâche ou desserrée, le cache (9) peut coulisser dans la fente longitudinale (11) de la platine de retenue (10), et par rapport à ladite platine de retenue (10), conjointement à la penture de fixation (3) qu'il recouvre et conjointement à l'écrou coiffé (13) ou à la tête de vis coiffée.

4. Volet selon la revendication 3, **caractérisé par le fait que** la fente longitudinale (11), pratiquée dans la platine de fixation (10), s'étend dans la direction verticale en position d'utilisation.

5. Volet selon l'une des revendications 1 à 4, **caractérisé par le fait que** la platine de retenue (10) est fixée sur l'aile d'encadrement (7) en étant par exemple rapportée par rivetage, notamment verrouillée à demeure au moyen de rivets creux (17), ou bien rapportée par vissage.

6. Volet selon la revendication 2, **caractérisé par le fait que** les contre-dépouilles, façonnées sur la fente longitudinale (11) traversant notamment la platine de retenue (10), sont disposées sur des bords parallèles (12) de cette fente longitudinale (11) qui s'étendent verticalement en position de montage ; et matérialisent en coupe transversale une configuration en queue d'aronde, c'est-à-dire forment des surfaces s'écartant à l'oblique, de l'extérieur vers l'intérieur, vers l'aile d'encadrement (7) du volet à partir de la face extérieure de la platine de retenue (10).

7. Volet selon la revendication 6, **caractérisé par le fait que** l'angle d'inclinaison des contre-dépouilles façonnées dans la platine de retenue (10), sur la fente longitudinale (11), mesure respectivement environ 45°.

8. Volet selon la revendication 6, **caractérisé par le fait que** les bords (13a), situés sur l'écrou (13) ou sur la tête de la vis et coopérant avec les surfaces obliques des bords contre-dépouillés (12), sont pourvus d'un angle d'inclinaison qui correspond à l'angle d'inclinaison des contre-dépouilles, de sorte qu'ils se trouvent sensiblement dans l'affleurement desdits bords.

9. Volet selon la revendication 2, **caractérisé par le fait que** l'écrou (13) ou la tête de la vis présente, dans la région de la fente longitudinale (11) de la platine de retenue (10), une section transversale trapézoïdale sur laquelle est prévue une protubérance (13b) revêtant, par exemple, une forme sensiblement rectangulaire et s'engageant dans le trou oblong (8) pratiqué dans la penture de fixation (3).

10. Volet selon la revendication 2, **caractérisé par le fait que** l'épaisseur axiale de l'écrou (13) ou de la tête de la vis correspond, sensiblement, à la somme des épaisseurs de la platine de retenue et de la penture de fixation.

11. Volet selon la revendication 9, **caractérisé par le fait que** le dimensionnement de la protubérance (13b) de l'écrou (13) ou de la tête de la vis correspond, sensiblement, à la largeur du trou oblong (8) pratiqué dans la penture de fixation (3), et entraîne au moins partiellement ladite penture de fixation lors d'un mouvement horizontal de réglage.

12. Volet selon la revendication 1, **caractérisé par le fait que** le bord discontinu (18) coiffe la platine de retenue (10) sur toute l'épaisseur de cette dernière.

13. Volet selon la revendication 1 ou 12, **caractérisé par le fait que** les bords horizontaux (18a) du cache (9) forment une butée vis-à-vis des côtés frontaux (10a) de la platine de retenue (10) qui leur font respectivement face, et délimitent le mouvement de réglage maximal possible dudit cache (9) par rapport à ladite platine de retenue (10).

14. Volet selon l'une des revendications 1 à 13, **caractérisé par le fait que** la platine de retenue (10) et/ou la penture de fixation (3) consiste(nt) en de l'aluminium ou en un alliage d'aluminium.

15. Volet selon l'une des revendications 1 à 14, **caractérisé par le fait que** le cache (9) est une pièce venue de coulée par injection ou une pièce en zinc venue de coulée sous pression sur laquelle sont moulés, d'un seul tenant, les bords périphériques (18) et/ou des évidements conçus pour coiffer et guider la penture de fixation (3).

16. Volet selon la revendication 2, **caractérisé par le fait que** l'écrou (13), et la vis (15) de serrage ou de fixation, consistent en de l'acier inoxydable.
